# EUROPÄISCHE PATENTSCHRIFT

(11) **EP 3 608 546 B1**
(45) Veröffentlichungstag und Bekanntmachung des Hinweises auf die Patenterteilung: **18.05.2022**
(21) Anmeldenummer: 19190147.9
(22) Anmeldetag: 06.08.2019
(51) Int. Cl.: F04D 29/22, F04D 29/24, F04D 29/28, F04D 29/30, F04D 29/62

(54) **LAUFRAD FÜR EINE FLUIDFÖRDERVORRICHTUNG UND FLUIDFÖRDERVORRICHTUNG**
IMPELLER FOR A FLUID TRANSPORT DEVICE AND FLUID TRANSPORT DEVICE
ROUE À AUBES POUR UN DISPOSITIF DE TRANSPORT DE FLUIDE ET DISPOSITIF DE TRANSPORT DE FLUIDE

(30) Priorität: 06.08.2018 DE 102018119058
(43) Veröffentlichungstag der Anmeldung: 12.02.2020
(73) Patentinhaber: Miele & Cie. KG, 33332 Gütersloh (DE)
(72) Erfinder: Hessenbruch, Philipp, 53881 Weidesheim (DE)

(56) Entgegenhaltungen:
- DE-A1- 10 252 538
- FR-A- 608 797
- JP-A- 2010 174 718
- JP-A- 2011 208 595
- JP-A- 2017 150 445

## Beschreibung

Die Erfindung betrifft ein Laufrad für eine Fluidfördervorrichtung nach dem Oberbegriff des Patentanspruchs 1 und eine Fluidfördervorrichtung nach dem Oberbegriff des Patentanspruchs 5.

Derartige Laufräder für Fluidfördervorrichtungen und Fluidfördervorrichtungen sind aus dem Stand der Technik in einer Vielzahl von voneinander verschiedenen Ausführungsformen bereits vorbekannt. Die bekannten Laufräder umfassen beispielsweise eine Tragscheibe, eine Deckscheibe und mindestens eine in einer Montagelage des Laufrads zwischen der Tragscheibe und der Deckscheibe angeordnete Laufradschaufel. Die bekannten Fluidfördervorrichtungen sind beispielsweise als Gebläse oder als Pumpen ausgebildet.

Aus der JP 2010174718 A ist ein Laufrad einer Fluidfördervorrichtung bekannt, bei dem die Leitschaufeln verdickte Vorsprünge aufweisen, die durch entsprechende Aussparungen in der Trag- und Deckscheibe des Laufrads ragen und verstemmt werden.

Aus der JP 2011208595 A ist ein Laufrad einer Fluidfördervorrichtung bekannt, bei dem die Leitschaufeln eine gegenüber der Leitschaufel dünnere und sich verjüngende Dichtrippe zur Deckscheibe des Laufrads aufweist.

Der Erfindung stellt sich somit das Problem, eine Fluidfördervorrichtung mit mindestens einem Laufrad mit weniger Aufwand herzustellen.

Erfindungsgemäß wird dieses Problem durch ein Laufrad für eine Fluidfördervorrichtung mit den Merkmalen des Patentanspruchs 1 gelöst, das dadurch gekennzeichnet ist, dass an der Laufradschaufel einstückig Niete und an der Tragscheibe und der Deckscheibe zu den Nieten korrespondierende Nietöffnungen ausgebildet sind, wobei die Niete mit den jeweils zugeordneten Nietöffnungen in der Montagelage des Laufrads miteinander unlösbar in Eingriff sind, und wobei Kontaktflächen der Laufradschaufel mit der Tragscheibe und der Deckscheibe auf der einen Seite und/oder Kontaktflächen der Tragscheibe und der Deckscheibe mit der Laufradschaufel auf der anderen Seite, derart ausgebildet sind, dass die Laufradschaufel in der Montagelage des Laufrads im Wesentlichen dicht an der Tragscheibe und der Deckscheibe anliegt. Ferner wird dieses Problem durch eine Fluidfördervorrichtung mit den Merkmalen des Patentanspruchs 5 gelöst. Vorteilhafte Ausgestaltungen und Weiterbildungen der Erfindung ergeben sich aus den nachfolgenden Unteransprüchen. Erfindungsgemäß wird kein Hilfsfügeteil eingesetzt, da die Nieten bzw. die verstemm-/crimpbaren Elemente an der Laufradschaufel mit angeformt sind, etwa durch Stanzen. Bei diesem "Verstemm- bzw. Crimpprozess" werden ggf. gleichzeitig auch bewusst geschwächte Bereiche der Laufradschaufeln mit verformt.

Der mit der Erfindung erreichbare Vorteil besteht insbesondere darin, dass eine Fluidfördervorrichtung mit mindestens einem Laufrad mit weniger Aufwand herstellbar ist. Insbesondere bei Gebläse-Laufrädern aus Aluminium (z.B. für Staubsaugergebläse) geht bei herkömmlichen Laufrädern durch die konstruktiv und durch Toleranzen bei der Fertigung bedingten verbleibenden Spalte zwischen den Laufradschaufeln und der Deck- bzw.

Tragscheibe ein relevanter Teil des Wirkungsgrades verloren. Um diese Wirkungsgradverluste zu vermeiden, werden die vorgenannten Spalte üblicherweise durch einen Lack verschlossen. Das Lackieren der Laufräder kann etwa durch kathodisches Tauchlackieren erfolgen. Die Lackierung der Laufräder ist vergleichsweise aufwändig, insbesondere, da die innenliegenden Bereiche im Tauchlackierverfahren teilweise Luftblasen einschließen. Dadurch können unter Umständen Teile der Spalte nicht mit Lack benetzt und verschlossen werden. Der Wirkungsgrad kann so im Vergleich zu einem Laufrad mit völlig geschlossenen Spalten beeinträchtigt werden. Zudem können durch ungleichmäßigen Lackauftrag Unwuchten auftreten. Weiterhin ist der Lack in den meisten Fällen kritisch für die Umwelt, so dass beim Umgang damit Umweltschutzauflagen eingehalten werden müssen. Durch das Lackieren kann der Preis für die Laufräder daher insgesamt bis auf das Doppelte gegenüber dem unlackierten Laufrad ansteigen. Mittels der Erfindung ist ein vereinfachter und verkürzter Herstellungsprozess gegenüber herkömmlich tauchlackierten Laufrädern, eine Steigerung des (hydraulischen) Wirkungsgrades insbesondere gegenüber unlackierten aber auch herkömmlich lackierten Laufrädern, sowie eine Reduzierung der Kosten und Schonung der Umwelt gegenüber lackierten Laufrädern ermöglicht. Durch die Erfindung können die Kosten bei der Herstellung von insbesondere Aluminiumlaufrädern deutlich verringert werden. Der Wegfall der Lackierung bringt weitere Vorteile hinsichtlich Kosten und Umweltschutz. Die Erfindung kann bei allen Gebläsen eingesetzt werden, aber auch bei Pumpen, bei denen beispielsweise aus Stanzteilen montierte Laufräder (Lüfterräder) verwendet werden. Grundsätzlich ist das erfindungsgemäße Laufrad nach Art, Funktionsweise, Material, Dimensionierung und Anordnung in weiten geeigneten Grenzen frei wählbar. Die Erfindung ist also nicht auf Aluminium als Werkstoff beschränkt. Grundsätzlich kann das Laufrad aus jedem Werkstoff in Blechform hergestellt werden, der sich in der beschriebenen Weise verstemmen bzw. vercrimpen lässt.

Erfindungsgemäß ist vorgesehen, dass an der Laufradschaufel in einem Bereich von deren jeweiliger Kontaktfläche mit entweder der Tragscheibe und der Deckscheibe eine Dichtgeometrie ausgebildet ist. Die Dichtgeometrie kann zusätzlich auch an der Tragscheibe und an der Deckscheibe ausgebildet sein. Hierdurch ist es möglich, dass keine zusätzlichen Dichtelemente erforderlich sind, um die gewünschte Abdichtung zwischen der Laufradschaufel auf der einen Seite und der Tragscheibe und der Deckscheibe auf der anderen Seite herzustellen. Entsprechend entfällt auch die Montage oder Aufbringung derartiger zusätzlicher Dichtelemente.

Ein weiteres Merkmal des erfindungsgemäßen Laufrads sieht vor, dass die Dichtgeometrie der Laufradschaufel im Vergleich zu dem Rest der Laufradschaufel in deren Querschnitt geschwächt ausgebildet ist. Auf diese Weise ist zum einem eine einfachere Verformung der Dichtgeometrie zwecks Herstellung einer dichten Anlage der Laufradschaufel an der Tragscheibe und an der Deckscheibe ermöglicht. Zum anderen ist dadurch Material und Gewicht eingespart.

Eine vorteilhafte Weiterbildung der letztgenannten Ausführungsform des erfindungsgemäßen Laufrads sieht vor, dass der Querschnitt der Dichtgeometrie in Richtung von deren freien Ende kontinuierlich reduziert ist. Hierdurch ist eine einfache und damit leichte Verformung der Dichtgeometrie realisierbar, ohne, dass dabei die Stabilität der Laufradschaufel in ungewünschter Weise beeinträchtigt wird.

Bevorzugt kann die Geometrie so ausgelegt sein, daß sie sich während der Montage ohne zusätzliche Arbeitsschritte verformt (während des "Verstemmens" bei der Montage der Laufräder). Weiter können die Nuten in den Trag- und Deckscheiben bei der Herstellung mit oder auch ohne eine zusätzliche Station im Stanz (und -Tiefzieh) -Werkzeug hergestellt werden.

Grundsätzlich ist die Dichtgeometrie jedoch nach Art, Funktionsweise, Dimensionierung, Anordnung und Form in weiten geeigneten Grenzen frei wählbar. Eine vorteilhafte Weiterbildung des erfindungsgemäßen Laufrads sieht vor, dass die Dichtgeometrie in einer Draufsicht auf deren freies Ende ein Wellenprofil aufweist. Auf diese Weise ist die Dichtgeometrie weiter verbessert.

Eine andere vorteilhafte Weiterbildung des erfindungsgemäßen Laufrads sieht vor, dass an der Laufradschaufel mindestens ein Positioniervorsprung und an der Tragscheibe und/oder an der Deckscheibe mindestens eine zu dem Positioniervorsprung korrespondierende Positionierausnehmung ausgebildet sind. Auf diese Weise ist eine ordnungsgemäße Positionierung der Laufradschaufel relativ zu der Tragscheibe und der Deckscheibe sicher gewährleistet.

Eine nicht unter den Schutzbereich fallende Ausführung sieht vor, dass die Dichtgeometrien an der Tragscheibe und an der Deckscheibe jeweils als eine laufradschaufelseitige Nut ausgebildet sind. Hierdurch ist die an der Tragscheibe und an der Deckscheibe jeweils ausgebildete Dichtgeometrie auf konstruktiv besonders einfache, robuste und montagefreundliche Weise realisiert. Beispielsweise ist es denkbar, dass eine zusätzlich an der Laufradschaufel ausgebildete Dichtgeometrie dadurch entbehrlich ist. Ferner hat diese Ausführungsform den Vorteil, dass eine zusätzliche Positionierung der Laufradschaufel relativ zu der Tragscheibe und der Deckscheibe entbehrlich ist.

Ein Ausführungsbeispiel der Erfindung ist in den Zeichnungen rein schematisch dargestellt und wird nachfolgend näher beschrieben. Es zeigt
- Figur 1: ein Ausführungsbeispiel des erfindungsgemäßen Laufrads in einer Seitenansicht, in teilweiser Darstellung,
- Figur 2: das Ausführungsbeispiel in einer Draufsicht,
- Figur 3: das Ausführungsbeispiel in einer seitlichen Schnittdarstellung,
- Figur 4: eine Seitenansicht einer Laufradschaufel des Laufrads gemäß dem vorliegenden Ausführungsbeispiel, in einer Demontagelage,
- Figur 5: die Laufradschaufel in einer teilweisen Seitenansicht, in einer Demontagelage,
- Figur 6: die Laufradschaufel in einer teilweisen Seitenansicht, in einer Montagelage,
- Figur 7: die Laufradschaufel in einem Querschnitt, in der Demontagelage,
- Figur 8: die Laufradschaufel in einem Querschnitt, in der Montagelage,
- Figur 9: die Laufradschaufel in einer teilweisen Seitenansicht, in der Demontagelage,
- Figur 10: eine erste Variante der Dichtgeometrie der Laufradschaufel in einem Querschnitt, in teilweiser Darstellung,
- Figur 11: eine zweite Variante der Dichtgeometrie der Laufradschaufel in einem Querschnitt, in teilweiser Darstellung,
- Figur 12: eine dritte Variante der Dichtgeometrie der Laufradschaufel in einem Querschnitt, in teilweiser Darstellung,
- Figur 13: eine vierte Variante der Dichtgeometrie der Laufradschaufel in einer Draufsicht, in teilweiser Darstellung und
- Figur 14: eine nicht erfindungsgemäße

Variante der Dichtgeometrie der Tragscheibe und der Deckscheibe, in einer teilweisen Darstellung.

In den Fig. 1 bis 3 ist ein Ausführungsbeispiel des erfindungsgemäßen Laufrads für eine Fluidfördervorrichtung dargestellt. Bei der nicht dargestellten Fluidfördervorrichtung handelt es sich um ein Gebläse für einen Staubsauger, umfassend ein Gehäuse und das um eine Drehachse drehbar angeordnete Laufrad 2. Das Laufrad 2 umfasst eine Tragscheibe 4, eine Deckscheibe 6 und eine Mehrzahl von in einer in den Fig. 1 bis 3 dargestellten Montagelage des Laufrads 2 zwischen der Tragscheibe 4 und der Deckscheibe 6 angeordneten Laufradschaufeln 8. Zwecks Befestigung der Laufradschaufeln 8 an der Tragscheibe 4 und der Deckscheibe 6 sind an der jeweiligen Laufradschaufel 8 Niete 10 und an der Tragscheibe 4 und der Deckscheibe 6 zu den Nieten 10 korrespondierende Nietöffnungen 12 ausgebildet, wobei die Niete 10 mit den jeweils zugeordneten Nietöffnungen 12 in der Montagelage des Laufrads 2 miteinander unlösbar in Eingriff sind.

In den Varianten gemäß der Fig. 10 bis 13 sind Kontaktflächen 14 der jeweiligen

Laufradschaufel 8 mit der Tragscheibe 4 und der Deckscheibe 6 erfindungsgemäß derart ausgebildet, dass die jeweilige Laufradschaufel 8 in der Montagelage des Laufrads 2 im Wesentlichen dicht an der Tragscheibe 4 und der Deckscheibe 6 anliegt. Siehe hierzu insbesondere die Fig. 5 bis 8. Hierzu ist an der jeweiligen Laufradschaufel 8 in einem Bereich von deren jeweiliger Kontaktfläche 14 mit der Tragscheibe 4 und der Deckscheibe 6 eine Dichtgeometrie 16 ausgebildet. Siehe hierzu die Fig. 9 bis 13. Wie aus den Fig. 10 bis 13 hervorgeht, ist die Dichtgeometrie 16 der jeweiligen Laufradschaufel 8 in den in den Fig. 10 bis 13 gezeigten Varianten im Vergleich zu dem Rest der Laufradschaufel 8 in deren Querschnitt geschwächt ausgebildet, wobei der Querschnitt der Dichtgeometrie 16 in Richtung von deren freien Ende bei den Varianten gemäß der Fig. 10 und 11 jeweils kontinuierlich reduziert ist. Die Dichtgeometrie 16 gemäß der Fig. 10 ist messerschneidenartig ausgebildet, während die Dichtgeometrie 16 gemäß der Fig. 11 einen sichelartigen Querschnitt aufweist. Die Dichtgeometrie 16 gemäß der Fig. 12 ist als ein gerader Absatz ausgebildet. Die jeweilige Dichtgeometrie 16 gemäß den in den Fig. 10 bis 12 gezeigten Varianten kann einen über eine Haupterstreckungsrichtung der jeweiligen Laufradschaufel 8 geraden Verlauf aufweisen. Die Haupterstreckungsrichtung der jeweiligen Laufradschaufel 8 verläuft in den Fig. 10 bis 12 jeweils senkrecht zur Bildebene. Denkbar ist aber auch, dass die Dichtgeometrie 16 in einer Draufsicht auf deren freies Ende ein Wellenprofil aufweist. Siehe hierzu die Fig. 13. Die Haupterstreckungsrichtung der jeweiligen Laufradschaufel 8 verläuft in der Bildebene von Fig. 13 von oben nach unten.

Ferner sind an der jeweiligen Laufradschaufel 8 ein Positioniervorsprung 18 und an der Tragscheibe 4 jeweils eine zu dem Positioniervorsprung 18 korrespondierende, nicht dargestellte Positionierausnehmung ausgebildet.

Im Nachfolgenden wird die Funktionsweise des erfindungsgemäßen Laufrads gemäß dem vorliegenden Ausführungsbeispiel und anhand der Fig. 1 bis 13 näher erläutert.

Das Laufrad 2 befindet sich zunächst in einer Demontagelage; die Tragscheibe 4, die Deckscheibe 6 und die Laufradschaufeln 8 sind also noch nicht miteinander verbunden. Die jeweilige Laufradschaufel 8 in der Demontagelage des Laufrads 2 ist in den Fig. 4, 5, 7 und 9 bis 13 gezeigt.

Zwecks unlösbarer Verbindung der Laufradschaufeln 8 zum einen mit der Tragscheibe 4 und zum anderen mit der Deckscheibe 6 werden die Niete 10 der jeweiligen Laufradschaufel 8 durch die zu den einzelnen Nieten 10 korrespondierenden Nietöffnungen 12 der Tragscheibe 4 und der Deckscheibe 6 hindurchgesteckt und auf dem Fachmann an sich bekannte Weise verstemmt bzw. vercrimpt. Gleichzeitig mit dem Hindurchstecken der Niete 10 durch die jeweils korrespondierenden Nietöffnungen 12 wird auch der an der jeweiligen Laufradschaufel 8 ausgebildete Positioniervorsprung 18 in die korrespondierende, nicht dargestellte Positionierausnehmung in der Tragscheibe 4 eingesteckt.

Siehe hierzu insbesondere die Fig. 6 und 8. Wie aus einer Zusammenschau der Fig. 5 bis 8 hervorgeht, werden dabei nicht lediglich die Niete 10 verstemmt bzw. vercrimpt, so dass die Laufradschaufeln 8 jeweils mit der Tragscheibe 4 und der Deckscheibe 6 fest und unlösbar verbunden sind. Gleichzeitig werden dabei auch die an den Laufradschaufeln 8 ausgebildeten Dichtgeometrien 16 derart verformt, dass die Kontaktflächen 14 der Laufradschaufeln 8 mit der Tragscheibe 4 und der Deckscheibe 6 im Wesentlichen an der Tragscheibe 4 und der Deckscheibe 6 dicht anliegen.

Gemäß einer nicht unter den Schutzbereich fallenden Variante ist es vorgesehen, dass an der Tragscheibe 4 und an der Deckscheibe 6 Dichtgeometrien 20 vorgesehen sind, wobei die Dichtgeometrien 20 jeweils als eine laufradschaufelseitige Nut ausgebildet ist. Die Dichtgeometrien 20 weisen jeweils zu der korrespondierenden Laufradschaufel 8 korrespondierende Kontaktflächen 22 auf, die derart ausgebildet sind, dass die Laufradschaufel 8 in der in den Fig. 1 bis 3 dargestellten Montagelage des Laufrads 2 im Wesentlichen dicht an der Tragscheibe 4 und der Deckscheibe 6 anliegt. Die Kontaktflächen 22 bilden mit der in die Dichtgeometrie 20 eingesteckte Laufradschaufel 8 eine labyrinthartige Dichtung aus. Siehe hierzu die Fig. 14.

Die Erfindung ist nicht auf das vorliegende Ausführungsbeispiel und auf die explizit erläuterten Varianten der Dichtgeometrien begrenzt. Beispielsweise ist die Erfindung auch bei anderen Gebläsen wie auch bei Pumpen vorteilhaft einsetzbar.

## Patentansprüche

1. Laufrad (2) für eine Fluidfördervorrichtung, umfassend eine Tragscheibe (4), eine Deckscheibe (6) und mindestens eine in einer Montagelage des Laufrads (2) zwischen der Tragscheibe (4) und der Deckscheibe (6) angeordnete Laufradschaufel (8), wobei an der Laufradschaufel (8) Niete (10) und an der Tragscheibe (4) und der Deckscheibe (6) zu den Nieten (10) korrespondierende Nietöffnungen (12) ausgebildet sind, wobei die Niete (10) mit den jeweils zugeordneten Nietöffnungen (12) in der Montagelage des Laufrads (2) miteinander unlösbar in Eingriff sind, und wobei Kontaktflächen (14) der Laufradschaufel (8) mit der Tragscheibe (4) und der Deckscheibe (6) auf der einen Seite und/oder Kontaktflächen (22) der Tragscheibe (4) und der Deckscheibe (6) mit der Laufradschaufel (8) auf der anderen Seite, derart ausgebildet sind, dass die Laufradschaufel (8) in der Montagelage des Laufrads (2) im Wesentlichen dicht an der Tragscheibe (4) und der Deckscheibe (6) anliegt, **dadurch gekennzeichnet, dass** an der Laufradschaufel (8) in einem Bereich von deren jeweiliger Kontaktfläche (14) mit der Tragscheibe (4) und der Deckscheibe (6) eine Dichtgeometrie (16) ausgebildet ist, wobei die Dichtgeometrie (16) der Laufradschaufel (8) im Vergleich zu dem Rest der Laufradschaufel (8) in deren Querschnitt geschwächt ausgebildet ist, und die Dichtgeometrie (16) derart verformt ist, dass die Kontaktflächen (14) der Laufradschaufeln (8) mit der Tragscheibe (4) und der Deckscheibe (6) an der Tragscheibe (4) und der Deckscheibe (6) dicht anliegen.

2. Laufrad (2) nach Anspruch 1, **dadurch gekennzeichnet, dass** der Querschnitt der Dichtgeometrie (16) in Richtung von deren freien Ende kontinuierlich reduziert ist.

3. Laufrad (2) nach einem der Ansprüche 1 oder 2, **dadurch gekennzeichnet, dass** die Dichtgeometrie (16) in einer Draufsicht auf deren freies Ende ein Wellenprofil aufweist.

4. Laufrad (2) nach einem der Ansprüche 1 bis 3, **dadurch gekennzeichnet, dass** an der Laufradschaufel (8) mindestens ein Positioniervorsprung (18) und an der Tragscheibe (4) und/oder an der Deckscheibe mindestens eine zu dem Positioniervorsprung (18) korrespondierende Positionierausnehmung ausgebildet sind.

5. Laufrad (2) nach einem der Ansprüche 1 bis 4, **dadurch gekennzeichnet, dass** die Niete (10) mit den jeweils zugeordneten Nietöffnungen (12) ₘᵢₜₜₑₗₛCrimpen unlösbar verbunden sind.

6. Fluidfördervorrichtung, umfassend ein Gehäuse und ein in dem Gehäuse um eine Drehachse drehbar angeordnetes Laufrad, **dadurch gekennzeichnet, dass** das Laufrad nach einem der Ansprüche 1 bis 5 ausgebildet ist.

## Claims

1. Impeller (2) for a fluid-conveying device, comprising a support disc (4), a cover disc (6) and at least one impeller blade (8) which is arranged between the support disc (4) and the cover disc (6) when the impeller (2) is in an assembled position, rivets (10) being formed on the impeller blade (8), and rivet openings (12) corresponding to the rivets (10) being formed on the support disc (4) and the cover disc (6), the rivets (10) being permanently engaged with the respectively associated rivet openings (12) when the impeller (2) is in the assembled position, and contact surfaces (14) of the impeller blade (8) with the support disc (4) and the cover disc (6) being formed and/or contact surfaces (22) of the support disc (4) and the cover disc (6) with the impeller blade (8) being formed in such a way that the impeller blade (8), when the impeller (2) is in the assembled position, substantially sealingly abuts against the support disc (4) and the cover disc (6), **characterized in that** a sealing geometry (16) is formed on the impeller blade (8) in a region of its particular contact surface (14) with the support disc (4) and the cover disc (6), the sealing geometry (16) of the impeller blade (8) being weakened in its cross section by comparison with the remainder of the impeller blade (8), and the sealing geometry (16) being deformed in such a way that the contact surfaces (14) of the impeller blades (8) with the support disc (4) and the cover disc (6) sealingly abut against the support disc (4) and the cover disc (6).

2. Impeller (2) according to claim 1, **characterised in that** the cross section of the sealing geometry (16) is continuously reduced in the direction of its free end.

3. Impeller (2) according to either claim 1 or claim 2, **characterised in that**, in a plan view of its free end, the sealing geometry (16) has a wave profile.

4. Impeller (2) according to any of claims 1 to 3, **characterised in that** at least one positioning projection (18) is formed on the impeller blade (8), and at least one positioning recess corresponding to the positioning projection (18) is formed on the support disc (4) and/or on the cover disc.

5. Impeller (2) according to any of claims 1 to 4, **characterised in that** the rivets (10) are permanently connected to the respectively associated rivet openings (12) by means of crimping.

6. Fluid-conveying device, comprising a housing and an impeller arranged in the housing so as to be rotatable about an axis of rotation, **characterised in that** the impeller is designed according to any of claims 1 to 5.

## Revendications

1. Roue à aubes (2) destinée à un dispositif de transport de fluide, comprenant un disque de support (4), un disque de recouvrement (6) et au moins une aube de roue à aubes (8) disposée dans une position de montage de la roue à aubes (2) entre le disque de support (4) et le disque de recouvrement (6), des rivets (10) étant formés sur l'aube de roue à aubes (8) et des ouvertures de rivet (12) correspondant aux rivets (10) sont formées sur le disque de support (4) et le disque de recouvrement (6), les rivets (10) étant en prise de manière inamovible avec les ouvertures de rivet (12) respectivement associées dans la position de montage de la roue à aubes (2), et des surfaces de contact (14) de l'aube de roue à aubes (8) étant conçues, avec le disque de support (4) et le disque de recouvrement (6) d'une part, et/ou des surfaces de contact (22) du disque de support (4) et du disque de recouvrement (6) étant conçues, avec l'aube de roue à aubes (8) d'autre part, de telle sorte que l'aube de roue à aubes (8) repose, dans la position de montage de la roue à aubes (2), sensiblement fermement contre le disque de support (4) et le disque de recouvrement (6), **caractérisée en ce qu'**une géométrie d'étanchéité (16) est conçue sur l'aube de roue à aubes (8) dans une zone de sa surface de contact (14) respective avec le disque de support (4) et le disque de recouvrement (6), la géométrie d'étanchéité (16) de l'aube de roue à aubes (8) étant conçue, en comparaison avec le reste de l'aube de roue à aubes (8), de façon affaiblie dans sa section transversale, et la géométrie d'étanchéité (16) étant déformée de telle manière que les surfaces de contact (14) des aubes de roue à aubes (8) reposent, avec le disque de support (4) et le disque de recouvrement (6), fermement contre le disque de support (4) et le disque de recouvrement (6).

2. Roue à aubes (2) selon la revendication 1, **caractérisée en ce que** la section transversale de la géométrie d'étanchéité (16) est continûment réduite en direction de son extrémité libre.

3. Roue à aubes (2) selon l'une des revendications 1 ou 2, **caractérisée en ce que** la géométrie d'étanchéité (16) présente un profil ondulé en vue de dessus de son extrémité libre.

4. Roue à aubes (2) selon l'une des revendications 1 à 3, **caractérisée en ce qu'**au moins une saillie de positionnement (18) est conçue sur l'aube de roue à aubes (8) et au moins un évidement de positionnement correspondant à la saillie de positionnement (18) est conçu sur le disque de support (4) et/ou sur le disque de recouvrement.

5. Roue à aubes (2) selon l'une des revendications 1 à 4, **caractérisée en ce que** les rivets (10) sont reliés de manière inamovible aux ouvertures de rivet (12) respectivement associées par sertissage.

6. Dispositif de transport de fluide, comprenant un boîtier et une roue à aubes disposée rotative autour d'un axe de rotation dans le boîtier, **caractérisé en ce que** la roue à aubes est conçue selon l'une des revendications 1 à 5.
